# FASCICULE DE BREVET EUROPEEN

(11) **EP 0 531 240 B1**
(45) Date de publication et mention de la délivrance du brevet: **02.11.1995**
(21) Numéro de dépôt: 92420293.0
(22) Date de dépôt: 04.09.1992
(51) Int. Cl.: A45B 25/18

(54) **Dispositif pour le montage d'une extrémité de baleine sur un article en toile tel qu'un parasol**
Vorrichtung zur Montage eines Rippenendes auf einen Artikel aus Stoff wie einen Sonnenschirm
Device for the mounting of the end of a rib on a cloth article like an umbrella

(30) Priorité: 05.09.1991 FR 9111181
(43) Date de publication de la demande: 10.03.1993
(73) Titulaire: NEYRAT PEYRONIE, F-71880 Chatenoy-le-Royal (FR)
(72) Inventeur: Neyrat, Patrick, F-71100 Chalon sur Saone (FR)
(74) Mandataire: Maureau, Philippe

(56) Documents cités:
- DE-C- 50 439
- DE-U- 9 101 642
- FR-A- 1 009 982
- FR-A- 2 426 425
- US-A- 2 051 750
- US-A- 4 979 535

## Description

La présente invention a pour objet un dispositif pour le montage d'une extrémité de baleine sur un article en toile tel qu'un parasol.

Un parasol comprend un mât central, sur lequel est montée coulissante une pièce en forme d'anneau, cette pièce portant de façon articulée des bras radiaux, dont les autres extrémités sont fixées, également de façon articulée, sur des baleines radiales qui sont destinées à mettre en tension la toile. Pour réaliser cette mise en tension de la toile, il convient que les extrémités libres des baleines, c'est-à-dire celles situées du côté du parasol, soient fixées à proximité du bord extérieur de la toile.

Cette fixation est le plus souvent réalisée par une pièce en toile, dont le fond est fermé par couture, et qui est fixée également par couture sur la toile du parasol de façon à former un godet dans lequel peut être engagée l'extrémité libre d'une baleine.

Il s'agit d'une technique qui est longue à mettre en oeuvre, et qui présente des inconvénients au plan de la fiabilité du montage, en raison des risques de perçage du fond du godet qui n'est constitué que par une simple couture, ou encore en raison de l'usure du tissu, ou de la casse d'un fil de couture assurant la fermeture du godet.

Le document FR-A-2 426 425 décrit un parasol comportant une toile équipée de goussets en matériau souple, tel qu'en tissu ou toile plastifiée, fixés chacun sur la toile par couture d'une bande de tissu qui en est solidaire. Chaque gousset sert à l'engagement d'une extrémité d'une baleine de l'armature du parasol.

Le document DE-U-9101642 décrit un parapluie dont les extrémités des baleines sont engagées dans des godets rigides reliés chacun par un fil au bord périphérique de la toile.

La présente invention vise à fournir un dispositif pour le montage d'une extrémité de baleine, qui soit réalisé de façon simple, qui puisse être monté rapidement sur la toile d'un parasol, et qui possède d'excellentes qualités de solidité, et de durée dans le temps.

A cet effet, le dispositif qu'elle concerne, du type comportant une pièce en forme de godet solidaire d'une bande de tissu s'étendant longitudinalement au godet servant à la fixation de celui-ci, par couture, sur l'article en toile, avec l'ouverture du godet faisant face à l'extrémité libre d'une baleine, de manière à permettre l'engagement de cette dernière, est caractérisé en ce que le godet est réalisé en matière synthétique et est rendu solidaire de la bande de tissu par inclusion dans l'une de ses parois, lors de son moulage.

Il n'est donc pas nécessaire de fixer la bande de tissu sur le godet, puisque la bande fait partie intégrante du godet, lorsque celui-ci vient de moulage.

Selon une possibilité, la bande de tissu est fixée sur l'article en toile, par la couture servant à l'assemblage de deux parties de celui-ci.

Ce dispositif présente de nombreux avantages par rapport aux techniques connues, et notamment une absence de risques de perçage du godet, un excellent alignement du godet avec la baleine compte tenu de la souplesse de la bande de tissu, une excellente résistance à la rupture, ainsi qu'une grande simplicité de mise en oeuvre, la fixation étant réalisée simplement et rapidement.

Selon une autre caractéristique de l'invention, le godet présente une cavité dont la section transversale diminue de son ouverture en direction de son fond.

Il est ainsi possible, compte tenu de la conicité du godet, d'utiliser le même type de godet pour différents diamètres de baleines.

En outre, le godet comporte, faisant saillie de sa face interne, des nervures annulaires présentant une face profilée tournée du côté ouvert du godet et une face perpendiculaire à l'axe du godet, tournée du côté du fond de celui-ci.

Ces nervures forment organes d'accrochage pour les baleines, évitant que celles-ci sortent accidentellement des godets.

De toute façon, l'invention sera bien comprise à l'aide de la description qui suit, en référence au dessin schématique annexé représentant, à titre d'exemple non limitatif, une forme d'exécution de ce dispositif :
Figure 1 est une vue en perspective d'un parasol équipé de ce dispositif ;
Figure 2 est une vue en perspective éclatée et à échelle agrandie d'un godet et de l'extrémité libre d'une baleine ;
Figure 3 est une vue en coupe longitudinale d'un godet;
Figure 4 en est une vue en coupe transversale selon la ligne IV-IV de figure 3.

La figure 1 représente un parasol comportant un pied 2, sur lequel est monté coulissant, avec possibilité de blocage dans la position désirée, un anneau 3, sur lequel sont articulés des bras 4 dont les autres extrémités sont articulées respectivement sur des baleines 5. Les baleines 5 sont articulées à leurs extrémités situées du côté du pied, à l'extrémité supérieure de celui-ci, et sont engagées, à leurs extrémités libres, dans des godets 7 fixés à proximité du bord périphérique de la toile 8 du parasol.

Comme montré aux figures 2 à 4, chaque godet 7 est constitué par une pièce en matière synthétique venant de moulage, comportant une cavité intérieure 8 accessible par une extrémité ouverte 9 et dont l'autre extrémité est fermée par un fond 10.

Comme montré notamment aux figures 3 et 4, une bande de tissu 12 est incluse dans l'une des parois du godet, et dépasse de celle-ci. Cette bande de tissu est rendue solidaire du godet lors de l'opération de moulage. Cette bande de tissu 12, est rendue solidaire de la toile 8 du parasol, par une couture 13 correspondant par exemple à l'une des coutures d'assemblage de deux pièces constitutives de la toile du parasol.

Comme montré à la figure 3, la section de la cavité 8 se réduit depuis l'extrémité ouverte 9 vers le fond 10, et celle-ci comporte des nervures 14, dont chacune est délimitée par une face inclinée 15 du côté de l'ouverture 9 et par une face droite 16, perpendiculaire à l'axe du godet, du côté du fond 10.

Comme montré au dessin, ces nervures 14 vont favoriser l'accrochage du godet sur la baleine 5 correspondante, évitant tout risque de sortie accidentelle de cette dernière hors du godet.

Comme il ressort de ce qui précède, l'invention apporte une grande amélioration à la technique existante en fournissant un dispositif possèdant une excellente qualité de finition, une grande solidité, permettant un parfait alignement du godet avec la baleine qui est engagée dans celui-ci, tout en permettant un montage rapide sur la toile du parasol, et en acceptant des diamètres de baleines variables à l'intérieur d'une certaine plage, compte tenu de la conicité de la cavité.

Comme il va de soi, l'invention ne se limite pas à la seule forme d'exécution de ce dispositif décrite ci-dessus à titre d'exemple, elle en embrasse au contraire toutes les variantes de réalisation. C'est ainsi notamment que la bande de tissu pourrait être fixée sur le godet, par exemple par collage, ou que ce dispositif pourrait être appliqué à un autre article qu'à un parasol sans que l'on sorte pour autant du cadre de l'invention.

## Revendications

1. Dispositif pour le montage d'une extrémité de baleine sur un article en toile tel qu'un parasol du type comportant une pièce (7) en forme de godet solidaire d'une bande de tissu (12) s'étendant longitudinalement au godet servant à la fixation de celui-ci, par couture, sur l'article en toile, avec l'ouverture du godet (7) faisant face à l'extrémité libre d'une baleine (5), de manière à permettre l'engagement de cette dernière, caractérisé en ce que le godet (7) est réalisé en matière synthétique et est rendu solidaire de la bande de tissu (12) par inclusion dans l'une de ses parois, lors de son moulage.

2. Dispositif selon la revendication 1, caractérisé en ce que la bande de tissu (12) est fixée sur l'article en toile (8), par la couture servant à l'assemblage de deux parties de celui-ci.

3. Dispositif selon l'une quelconque des revendications 1 et 2, caractérisé en ce que le godet (7) présente une cavité (8) dont la section transversale diminue de son ouverture (9) en direction de son fond (10).

4. Dispositif selon l'une quelconque des revendications 1 à 3, caractérisé en ce que le godet (7) comporte, faisant saillie de sa face interne, des nervures annulaires (14) présentant une face profilée (15) tournée du côté ouvert (9) du godet et une face (16) perpendiculaire à l'axe du godet, tournée du côté du fond (10) de celui-ci.

## Claims

1. Device for mounting the end of a strut on a cloth article, such as a parasol, of the type comprising a cup-shaped element (7) attached to a band of fabric (12) extending longitudinally to the cup-shaped element, and which serves to secure the latter via stitching to the cloth article, the opening of the cup-shaped element (7) facing the free end of a strut (5), so as to enable engagement with the latter, characterised in that the cup-shaped element (5) is made of synthetic material and is attached to the band of fabric (12) by the latter's inclusion into one of its walls during moulding.

2. Device according to claim 1, characterised in that the band of fabric (12) is attached to the cloth article (8) via the stitching used to assemble two parts of said cloth article.

3. Device according to any one of claims 1 and 2, characterised in that the cup-shaped element (7) is provided with a cavity (8) having a cross-section which narrows from its opening (9) towards its bottom (10).

4. Device according to any one of claims 1 to 3, characterised in that the cup-shaped element (7) comprises annular ribs (14), projecting from its inner surface, said ribs having a profiled surface (15) facing the opening of the cup-shaped element and a surface perpendicular to the axis of the cup-shaped element, facing the bottom of the latter.

## Patentansprüche

1. Vorrichtung zur Montage einer Speichespitze an ein Stück Stoff, zum Beispiel an einen Sonnenschirm der Art, die ein schalenförmiges Element (7) einschließt, welches an einem Gewebeband (12) befestigt ist, das sich längsgerichtet auf das Element (7) erstreckt und als Befestigung des Elementes (12) mittels Naht auf dem Stück Stoff dient, wobei die Öffnung des schalenförmigen Elementes (7) und die Speichespitze (5) sich gegenüberstehen, um dessen Eingriff in die Öffnung dabei zu ermöglichen, dadurch gekennzeichnet, daß das schalenförmige Element (7) aus Kunststoff besteht, und daß es an dem Gewebeband (12) durch dessen Einschließen in eine seiner Wände während die Formung befestigt ist.

2. Vorrichtung nach Anspruch 1, dadurch gekennzeichnet, daß das Gewebeband (12) an dem Stück Stoff mittels Naht befestigt ist, die als zusammenhaltendes Mittel zwei Teile davon dient.

3. Vorrichtung nach irgendeinem der Ansprüche 1 oder 2, dadurch gekennzeichnet, daß das schalenförmige Element (7) mit einem Hohlraum (8) versehen ist, dessen Querschnitt ab der Öffnung (9) in Richtung seines Bodens (10) kleiner wird.

4. Vorrichtung nach irgendeinem der Ansprüche 1 bis 3, dadurch gekennzeichnet, daß das schalenförmige Element (7) mit sich von der inneren Fläche hinausragenden ringartigen Rippen (14) versehen ist, die aus einer in der Öffnungsrichtung (9) gerichteten profilierten Fläche (16) und einer senkrecht zur Elementenachse in der Bodenrichtung (10) gerichteten Fläche bestehen.
